# EUROPÄISCHE PATENTSCHRIFT

(11) **EP 2 117 959 B1**
(45) Veröffentlichungstag und Bekanntmachung des Hinweises auf die Patenterteilung: **27.07.2011**
(21) Anmeldenummer: 07845638.1
(22) Anmeldetag: 19.12.2007
(51) Int. Cl.: B65D 83/04

(54) **WIEDER BEFÜLLBARER EINHANDSPENDER FÜR TABLETTEN**
REFILLABLE SINGLE-HAND DISPENSER FOR TABLETS
DISTRIBUTEUR RECHARGEABLE POUR COMPRIMÉS

(30) Priorität: 19.12.2006 CH 20732006
(43) Veröffentlichungstag der Anmeldung: 18.11.2009
(73) Patentinhaber: Haas, Eduard, 9496 Balzers (LI)
(72) Erfinder: ZIEGLER, Otto, 9494 Schaan (LI)
(74) Vertreter: Hasler, Erich
(86) Internationale Anmeldenummer: PCT/CH2007/000641
(87) Internationale Veröffentlichungsnummer: WO 2008/074177

(56) Entgegenhaltungen:
- EP-B1- 1 292 512
- CH-A- 278 812
- CH-A- 478 699
- CH-A- 487 044
- DE-U- 1 769 082
- US-A- 2 620 061

## Beschreibung

### Gebiet der Erfindung

Die vorliegende Erfindung betrifft einen Spender, insbesondere einen wieder befüllbaren Einhandspender für Tabletten gemäss Oberbegriff von Anspruch 1.

### Stand der Technik

Ein durch die EP-A-1 292 512 offenbarter Spender für Süssigkeiten besitzt ein Magazin für die Aufnahme und vereinzelte Abgabe von Tabletten mit einem im Wesentlichen quaderförmigen, an einer Längsseite offenen Gehäuse, das einen längsgeführten Schiebeboden und eine sich zwischen Schiebeboden und einem Gehäuseboden abstützende Schraubenfeder aufnimmt. An einem dem Gehäuseboden gegenüberliegenden Gehäusekopf ist eine Ausgabeeinrichtung vorgesehen. Das Magazin ist bodenseitig bis zum Gehäusekopf in eine Hülse eingesteckt und dient als Vorratsbehälter und als Auswerfer für Erfrischungstabletten und Pastillen, die eine stapelbare Grundform besitzen.

Die Tabletten werden stapelweise durch eine offene Schmalseite in das Magazingehäuse zwischen Gehäusekopf und Schiebeboden eingesetzt. Der Tablettenstapel wird aufgrund der Druckbelastung durch die Feder über den Schiebeboden gegen den Gehäusekopf und zur Ausgabeeinrichtung gedrückt. Eine Betätigung der Ausgabeeinrichtung schiebt dann jeweils die oberste Tablette vom Stapel quer zur Stapelrichtung aus dem Gehäuse heraus und gibt sie zur Entnahme frei.

Die Schraubenfeder greift mit ihrem bodenseitigen Wicklungsende in einen Klemmspalt im Bodenbereich des Gehäuses ein. Dadurch wird verhindert, dass die Feder bei unsachgemässer Handhabung des Magazins oder bei einer Beschädigung oder Bruch der Hülse aus dem Gehäuse herausspringen kann.

Zum Auffüllen des Spenders muss das Magazin entgegen der Federkraft der Schraubenfeder aus der Hülse herausgezogen und die Süssigkeiten in das Magazin eingefüllt werden. Dabei muss die Verpackung der Tabletten vollständig entfernt werden, was aus hygienischer Sicht nicht optimal ist.

Neben der US 2 620 061 A ist aus der CH 278812 ein mit Kippdeckel versehender Taschenbehälter für Tabletten bekannt. In einem Behältermantel dieses Taschenbehälters liegen die Tabletten über einander und sind mit einer Feder vorgespannt. Die oberste Tablette ist durch einen am oberen Ende des Behältermantels vorgesehenen Anschlag gehalten. Der Kippdeckel besitzt ein Vorschiebeglied, das beim Öffnen des Kippdeckels seitlich gegen die oberste Tablette drückt und diese dadurch quer zur Behälterachse über den Rand des Behältermantels vorschiebt. Der Behältermantel ist zweischichtig ausgebildet. Eine äussere Hülse ist mit einem Boden versehen. Eine innere Hülse bildet ein Magazin für die Tabletten und trägt den Kippdeckel. Die innere Hülse ist zusammen mit dem Kippdeckel teleskopartig aus der äusseren Hülse ausziehbar.

Eine Feder ist zwischen einem Druckteil in Tablettengrösse, welches unter dem Tablettenstapel angeordnet ist, und dem Boden unter Spannung. Sie drückt den Tablettenstapel gegen den Anschlag. Zum Befüllen des Taschenbehälters kann die innere Hülse axial aus der oberen Hülse herausgezogen werden, wodurch der Abstand zwischen Anschlag und Boden zunimmt und daher die Feder entspannt wird. Die innere Hülse ist auf einer Schmalseite offen. Durch diese Öffnung können nun Tablette in die innere Hülse eingelegt werden. Bei dem anschliessenden Einschieben der inneren Hülse in die äussere Hülse wird die Feder gespannt.

Jeder, der einen solchen Spender schon wiederbefüllt hat, weiss, dass es äusserst schwierig ist, die Schublade in der gespannten oder nicht gespannten Offenposition zu halten und gleichzeitig Tabletten einzufüllen. Dabei ist praktisch unvermeidlich, einzelne Tabletten anzufassen. Die Tatsache, dass die Süssigkeiten durch die Schmalseite des herausgezogenen Magazins eingefüllt werden müssen, erschwert das Wiederbefüllen zusätzlich.

### Aufgabe der Erfindung

Ausgehend von diesem Stand der Technik stellt sich die Erfindung zur Aufgabe, einen Spender bereitzustellen, welcher die eingangs erwähnten Nachteile vermeidet. Insbesondere ist es ein Ziel, einen Spender vorzuschlagen, welcher leicht befüllt werden kann. Ein weiteres Ziel ist es, einen Spender bereitzustellen, welcher mit geringem Aufwand herstellbar ist. Noch ein Ziel ist es, einen Spender vorzuschlagen, bei welchem die Gefahr, dass die Feder herausspringen könnte, eliminiert ist. Auch ist es ein Ziel, einen punkto Kindersicherheit tadellosen Spender bereitzustellen. Ein weiteres Ziel ist es, einen Spender, eine Tablettenpackung und ein Verfahren vorzuschlagen, welche erlauben, beim Befüllen des Spenders die Tabletten so weit verpackt zu belassen, dass diese nicht direkt berührt werden müssen, damit auch strenge Hygieneanforderungen erfüllt werden. Andererseits ist es ein Ziel, die Verpackung so gering wie möglich zu halten und überflüssigen Müll zu vermeiden.

### Beschreibung

Erfindungsgemäss wird die Aufgabe bei einem eingangs erwähnten Spender gelöst, indem der Schiebeboden mit soviel Spiel im Magazin aufgenommen ist, dass zwischen dem Schiebeboden und dem Magazin Platz für eine Tablettenverpackung ist. Dies hat den Vorteil, dass die Tabletten mit einem banderolenartigen Verpackungsröhrchen in das Magazin eingelegt und mit dem Schiebeboden durch das Verpackungsröhrchen hindurch und aus dem Verpackungsröhrchen hinaus gestossen werden können.

Vorzugsweise entsprechen die Querschnittsabmessungen des Schiebebodens im Magazin ungefähr den Innenabmessungen des Magazins minus mindestens der doppelten Stärke der Verpackungswandung.

Anders ausgedrückt betrifft die Erfindung einen Spender oder genauer einen Einhandspender mit einer Hülse, welche kopfseitig eine Öffnung und der Öffnung gegenüberliegend einen Boden besitzt. In dieser Hülse liegt ein Magazin für Tabletten vor, welches aus der Hülse herausziehbar ist. Ein Schiebeboden ist im Magazin verschiebbar aufgenommen. Ein im Magazin aufgenommenes Federmittel greift am Schiebeboden an. Bei diesem Spender ist die Aufgabe dadurch gelöst, dass im Magazin eine röhrchenförmige Tablettenpackung platzierbar oder aufgenommen ist und der Schiebeboden Aussenmasse aufweist, die höchstens den Innenmassen der röhrchenförmigen Tablettenpackung entsprechen.

Da das Magazin bodenseitig eine Öffnung besitzt und das Federmittel durch die bodenseitige Öffnung hindurch sich am Boden der Hülse abstützt, ist das Magazin, wenn es aus der Hülse herausgezogen wird, nicht vorgespannt. Dies hat den Vorteil, dass das Magazin befüllbar ist, ohne dass die Gefahr besteht; dass dieses in die Hülse zurückschnellt.

Vorteilhaft ist die Hülse und der Boden zweistückig ausgeführt. Dies hat den grossen Vorteil, dass das Federmittel vom Boden her in die Hülse resp. in das Magazin eingesetzt werden kann. Dadurch besteht die Möglichkeit, die Herstellung weitgehend zu automatisieren. Zweckmässigerweise ist bodenseitig an der Hülse und am Bodenteil eine Klemm- oder Einrasteinrichtung vorgesehen. Dies ermöglicht es, Bodenteil und Hülse durch Zusammenstecken formschlüssig miteinander zu verbinden. Die Einrastmittel können dabei so ausgebildet sein, dass ein zerstörungsfreies Herausziehen des Bodenteils verunmöglicht ist.

Dies ist von besonderer Bedeutung, wenn der Spender an Kinder abgegeben werden soll. Die Einrastmittel können durch miteinander zusammenwirkende Rastnasen und Hinterschneidungen oder dergleichen gebildet sein, welche am Bodenteil und an der Hülse vorgesehen sind. Dem Fachmann sind jedoch weitere Arten von Schnappverbindungen oder Verschweissung bekannt, welche eine dauerhafte Verbindung von Bodenteil und Hülse erlauben.

Vorzugsweise ist das Federmittel eine Zickzackfeder. Eine Zickzackfeder hat eine geeignete Federkennlinie über den gewünschten Bereich. Vorteilhaft sind die Länge und Federcharakteristik der Zickzackfeder so gewählt, dass der Schiebeboden im entspannten Zustand der Zickzackfeder im Bereich des Magazinkopfes zu liegen kommt. Dies ermöglicht es, alle Tabletten aus dem Magazin auszustossen. Grundsätzlich kann die Feder auch eine Schraubenfeder sein, deren Querschnitt rund oder oval ist. Ein ovaler Querschnitt hat den Vorteil, dass die Schraubenfeder am Magazin, oder besser an der Wandung einer in das Magazin eingelegten Verpackung, anliegen kann und somit die Federkraft immer in Magazinlängsrichtung wirkt. Die Zickzackfeder hat aber den Vorteil, dass sie keine Verdrehung des Schiebebodens bewirkt.

Gemäss einer besonders bevorzugten Ausführungsform dient eine Breitseite des Magazins als Einfüllöffnung für die Tabletten- oder Pastillen-Packung. Durch die Breitseite des Magazins können die Tabletten viel leichter eingefüllt werden als durch eine Schmalseite. Im bekannten Stand der Technik ist die Befüllung durch die Breitseite verunmöglicht, weil im Magazin auf der Schmalseite ein praktisch über die gesamte Länge des Magazins geführter Führungsschlitz vorhanden war. Die geschlossene Breitseite gab dem Magazin die notwendige Steifigkeit. Nachteilig an der Befüllung von der Breitseite her ist, dass die auf der Schmalseite ausgebildete Ausgabeöffnung im Magazin nicht Teil der Befüllöffnung sein kann. Deshalb ist die Gussform für das Magazin etwas komplizierter gebaut, als wenn die Befüllöffnung und die Ausgabeöffnung gleich gerichtet wären. Nichtsdestotrotz überwiegen die Vorteile für den Anwender die Nachteile bei der Herstellung deutlich.

Zweckmässigerweise hat die der Einfüllöffnung gegenüberliegende Seite des Magazins eine oder mehrere Öffnungen. Durch diese Öffnungen hindurch kann die im Magazin zurückbleibende Verpackung mit einem Finger gut herausgestossen werden. Wenn die Einfüllöffnung auf einer Breitseite ausgebildet ist, sind auch bei Pastillen geringer Abmessungen diese Öffnungen noch genügend gross, um mit einem Finger durch die Öffnung hindurch die Verpackung leicht anzuheben.

Vorteilhaft ist der Schiebeboden als Quader mit einer bodenseitigen Öffnung ausgebildet. Durch die Öffnung ist ein Hohlraum gebildet, in welchem das kopfseitige Ende der Schrauben- oder Zickzackfeder eingreifen kann. Vorzugsweise hat der Schiebeboden einen konusförmigen Kopfabschluss. Der konusförmige Kopfabschluss kann dazu dienen, in eine Vertiefung der im Magazin gestapelten Tabletten einzugreifen. Dadurch kann eine Führung des Schiebebodens durch die Tabletten erfolgen. Die angeschrägten Kanten des konusförmigen Kopfabschlusses dienen jedoch in erster Linie der widerstandslosen Einführung des Schiebebodens in das Verpackungsröhrchen der Tablettenpackung.

Gemäss einem anderen unabhängigen Aspekt der Erfindung ist eine Breitseite des Magazins als Einfüllöffnung ausgebildet. Die Verwendung einer Breitseite als Einfüllöffnung hat den Vorteil, dass das Magazin viel leichter befüllbar ist als wenn das Einfüllen durch eine Schmalseite erfolgt. Weitere vorteilhafte Ausführungsformen eines solchen Spenders wurden bereits weiter oben beschrieben.

Ein weiterer Aspekt der Erfindung betrifft ein Verfahren für die vereinzelte Ausgabe von gestapelten Tabletten oder Pastillen aus einem Spender. Bei dem Verfahren werden die Tabletten, die in einem Magazin des Spenders gestapelt aufgenommen sind, mittels eines in Magazinlängsrichtung wirkenden Federmittels in Richtung einer Ausgabeposition vorgespannt. Bei Betätigung eines Ausgabeorgans wird jeweils eine einzelne Tablette quer zur Magazinlängsrichtung ausgegeben. Das Verfahren ist nun dadurch gekennzeichnet, dass die Tabletten, die in einer banderolenartigen Verpackung, welche an den gegenüberliegenden Stirnseiten des Stapels offen ist, aufgenommen sind, mit dieser in das Magazin eingelegt werden, und dass das Federmittel am zur Ausgabeposition gegenüberliegenden Ende des eingelegten Stapels angreift und die Tabletten in Richtung der Ausgabeposition aus der Verpackung heraus drückt. Dieses Verfahren hat den grossen Vorteil, dass die Tabletten mit Verpackung in das Magazin eingelegt werden können und nicht in die Hand genommen werden müssen. Vorteilhaft werden die Tabletten vor der Platzierung im Magazin in der banderolenartigen Verpackung mit geringem Spiel eingewickelt. Dies erleichtert das Ausstossen der Tabletten aus der Verpackung. Zweckmässigerweise wird für die Tabletten eine solche Verpackung eingesetzt, deren Stirnseiten vor dem Einlegen der Verpackung der Tabletten in das Magazin stirnseitig entfernbar sind. Dies kann beispielsweise durch Vorsehen von Perforationen geschehen. Die Verpackung kann auch eine die Öffnungen des Röhrchens verschliessende zweite Hülle aufweisen. Die Röhrchenenden können auch mit einem entfernbaren Deckel verschlossen sein, der im Röhrchen oder auf dem Röhrchen klemmt.

Die Erfindung betrifft weiter eine Tablettenpackung mit einem Stapel von Tabletten in einem Verpackungsröhrchen mit Öffnungen an seinen beiden Enden. Die Öffnungen sind jeweils mit einem entfernbaren Verschluss der Öffnungen versehen. Eine solche Tablettenpackung eignet sich, um in einen erfindungsgemässen Einhandspender eingelegt zu werden und so diesen mit Tabletten zu befüllen oder wieder zu befüllen.

Um das Röhrchen als Nachfüllpackung verkaufen zu können müssen die Öffnungen verschlossen sein und die Verschlüsse an beiden Enden entfernbar sein. Dies kann erreicht werden, indem eine Hülle um das Röhrchen vorhanden ist. Weiter kann am Röhrchenende eine Perforation vorhanden sein, entlang welcher die Öffnungen aufgerissen werden können. Die Öffnungen können auch mit einem Deckel verschlossen sein. Das Verpackungsröhrchen kann aus Papier oder Karton gefertigt sein, oder aber auch aus Kunststoff. Kartonröhrchen eignen sich für Perforationen, Kunststoffröhrchen hingegen eher für Kunststoffdeckel. Beide eignen sich für das Einpacken in eine Hülle. Diese Hülle kann um perforierte Öffnungsverschlüsse oder um Deckel herum gewickelt sein. Sie kann aber vorteilhaft auch die Öffnungen direkt verschliessen und somit selber den Verschluss der Öffnungen bilden.

Das Verpackungsröhrchen kann auch auf einer Breitseiten einen längsgerichteten, durchgehenden Schlitz aufweisen, so dass es im Querschnitt C-förmig ausgebildet ist. Dieser Schlitz erlaubt, den Schiebeboden im Schlitz und/oder durch den Schlitz hindurch an der Hülse zu führen. Dies hat den Vorteil einer verminderten Verkantungsgefahr beim Verschieben des Schiebebodens innerhalb des Verpackungsröhrchens. Ein solches C-förmiges Röhrchen benötigt beispielsweise eine dichte und leicht entfernbare Einhüllung, um das Röhrchen herum, die den Schlitz und vorteilhaft auch die Enden verschliesst.

Beim Einlegen kann die Verpackung einenends geöffnet werden und mit dem geöffneten Ende zum Schiebeboden hin gerichtet eingelegt werden. Die die Enden des Verpackungsröhrchens verschliessende Hülle oder ein Deckel auf dem anderen Ende kann nun entfernt werden, während das Verpackungsröhrchen ganz oder teilweise im Magazin eingelegt ist. Dadurch kann verhindert werden, das sich Tabletten beim Einlegen der Verpackung aus dem Verbund lösen und verloren gehen oder angefasst werden müssen.

Die Erfindung wird nachfolgend unter Bezugnahme auf die Figuren anhand eines Ausführungsbeispiels näher im Detail beschrieben. Dabei sind in den Figuren für gleiche Teile jeweils gleiche Bezugsziffern verwendet. Es zeigt
- Fig. 1: Eine explosionsartige Zusammenstellung der Einzelteile des erfindungsgemässen Spenders mit einem in einer banderolenartigen Verpackung Tablettenstapel;
- Fig. 2: Eine Draufsicht auf den Tablettenstapel und den Spender, bei welchem das Magazin zur Wiederbefüllung herausgezogen ist;
- Fig. 3: Eine Draufsicht auf den Spender bei geschlossenem Magazin;
- Fig. 4: Eine Seitenansicht des Spenders;
- Fig. 5: Einen Längsschnitt durch den gefüllten Spender;
- Fig. 5A: Den Längsschnitt gemäss Figur 5, jedoch während dem Ausschieben der letzten Tablette;
- Fig. 6 und Fig. 7: Zwei unterschiedliche perspektivische Ansichten des Magazins;
- Fig.8 bis 10: Eine Unteransicht, eine Seitenansicht und eine Draufsicht auf das Magazin;
- Fig. 11: Die Hülse des Spenders perspektivisch und geschnitten und mit Detailansichten des Boden- und Kopfbereichs.

Die Figuren zeigen einen erfindungsgemässen Spender, dessen wesentliche Bestandteile eine Hülse 13, ein in der Hülse 13 aufgenommenes, herausziehbares Magazin 15 mit einer Ausgabevorrichtung, sowie ein mit einer Zickzackfeder 19 zusammenwirkender beweglicher Schiebeboden 21 sind. In den Figuren 1,2 und 5 ist auch noch eine Tablettenpackung 20 mit einer Mehrzahl von stapelbaren Tabletten 22 darin gezeigt, welche Tablettenpackung im Magazin 15 Aufnahme finden kann. Die Hülse 13 ist als quaderförmiges längliches Gehäuse ausgebildet mit einer Kopföffnung 23 und einer Bodenöffnung 25 (Fig. 1). Die Bodenöffnung 25 ist durch ein Bodenteil 27 verschliessbar. Das Bodenteil 27 besitzt an der Innenseite einen oder mehrere Stege 28 (Figs. 5A und 11), welche - wie das weiter unten näher beschrieben ist - das bodenseitige Ende der Zickzackfeder 19 arretieren. Am Bodenteil 27 und an der Innenseite der Hülse 13 ist eine Einrast- oder Klemmeinrichtung vorgesehen, um Bodenteil 27 und Hülse 13 formschlüssig miteinander zu verbinden. Diese Einrast- oder Klemmeinrichtung kann, wie im Ausführungsbeispiel gezeigt, aus einer Rastnase 29 und einer an der Hülse angeformten Hinterschneidung 31 bestehen (siehe Detailansicht von Fig. 11).

Das Magazin 15 besitzt ebenfalls eine quaderförmige Gestalt, bei der jedoch eine Breitseite und das Bodenteil weggelassen sind. Währenddem die offene Breitseite des Magazins als Einfüllöffnung 33 für die Tablettenpackung dient, erlaubt die bodenseitige Magazinöffnung 35 einen Durchgriff der Zickzackfeder 19, wie das weiter unten noch näher beschrieben wird.

Das Magazin 15 besitzt einen Magazinkopf 37 (Figs. 1, 8 bis 10), welcher bei in die Hülse 13 eingeschobenem Magazin 15 aus der Hülse 13 herausschaut (Figuren 3 und 4). Dabei bildet die Kopfwand des quaderförmigen Magazins 15 eine Anschlagfläche 39, an welcher im betriebsbereiten und gefüllten Zustand des Spenders die oberste Tablette anliegt. Die Anschlagfläche 39 befindet sich bei eingeschobenem Magazin 15 ungefähr eine Tablettenstärke ausserhalb des oberen Hülsenrandes 41. Der Abstand zwischen der Anschlagfläche 39 und dem Rand 41 des Magazins 15 definiert dabei die Ausgabeposition für die oberste im Magazin vorhandene Tablette.

Am Magazinkopf 37 ist ein Schwenkteil 43 angelenkt. Das Schwenkteil 43 besitzt einen Fortsatz 45 (Figs. 4, 5, 5A), welcher zur Ausgabe der obersten Tablette einen in einer Schmalseite des Magazinkopfs 37 vorgesehenen Schlitz 47 (siehe Figs. 5, 9) durchgreifen kann. Eine am Magazinkopf 37 eingeklickte Feder 51 sorgt dabei für eine selbsttätige Rückstellung des Schwenkteils 43 in die Normalposition. Das Schwenkteil greift mittels zweier, an der Innenseite angeformter Achszapfen 52 in entsprechende Rundlöcher 53 am Magazinkopf 37 ein (Fig. 1).

Im Magazin 15 ist der Schiebeboden 21 längsverschiebbar aufgenommen. Der Schiebeboden 21 besitzt eine wannenförmige Gestalt mit einem Hohlraum, welcher der Aufnahme des kopfseitigen Endes der Zickzackfeder 19 dient. Das kopfseitige Ende der Zickzackfeder 19 kann an einem Steg 56 (Fig. 5) eingeklemmt werden. Der Kopfabschluss 57 des Schiebebodens ist vorzugsweise konisch oder mit gerundeten Kanten ausgebildet. Das bodenseitige Ende der Zickzackfeder ist - wie oben bereits erwähnt - im betriebsbereiten Zustand des Spenders im Spalt zwischen dem Bodenteil 27 und dem Steg 28 eingeklemmt.

Aussen an den Schmalseiten des Magazins 15 sind im Kopfbereich vordere und hintere Rastnasen 59a, und im Fussbereich lediglich eine hintere Rastnase 59b (Fig. 1) angeformt. Die Rastnasen 59a, 59b wirken mit Rillen 61 zusammen, welche einander gegenüberliegend in kurzem Abstand vom kopfseitigen Rand an den flachen Innenseiten der Hülse 13 vorgesehen sind (vgl. Detail von Figs. 5 und 11). In geschlossenem Zustand rasten die Rastnasen 59a und bei herausgezogenem Magazin rastet die Rastnase 59b in den Rillen 61 ein. Durch diese Schnappverbindungen ist sichergestellt, das Magazin in eingeschobenem Zustand bleibt und nicht von selbst aus der Hülse herausrutscht, resp. beim Befüllen in der Offenstellung verharrt. Vorzugsweise rasten die Rastnasen mit einem hörbaren Klick in den Rillen ein.

Bei einer bevorzugten Ausführung der Verrastung zwischen Hülse 13 und Magazin 15 ist am Magazin 15 (oder umgekehrt an der Hülse 13) eine Federzunge ausgebildet, die mit einer Nase formschlüssig in die Wandung der Hülse 13 (oder umgekehrt in die Wandung des Magazins 15) einrastet. Durch Drücken auf die Federzunge (oder Ziehen an der Federzunge) kann dann die Nase ausser Eingriff mit der die Nase aufnehmenden Öffnung in der Wandung gebracht werden, worauf das Magazin verschieblich ist. Die Federzunge ist in entspannten Zustand mit der Nase in Eingriff in der Öffnung und in gespannten Zustand ausser Eingriff. Das Bodenteil 27 hingegen ist derart in die Hülse 13 eingerastet oder mit der Hülse verbunden, dass es nicht zerstörungsfrei von dieser Hülse lösbar ist.

Diese beiden Massnahmen haben den Vorteil, dass sich das Bodenteil nicht unbeabsichtigt von der Hülse löst und das Magazin sich nicht unbeabsichtigt öffnet. Die Federkraft des Federmittels kann sich daher lediglich kontrolliert entspannen.

An den Innenseiten des Magazins sind im Bodenbereich vorstehende Leisten 63 oder Anschlagsflächen ausgebildet. Der Magazinrand 41 ragt auf der Innenseite des Magazins in den Innenraum des Magazins hinein. Zwischen dem vorstehenden Magazinrand 41 und den Anschlagflächen der Leisten 63 ist in Figur 5 die röhrchenförmige Tablettenpackung 20 eingelegt. Der Abstand dieser Leisten 63 vom Magazinrand 41 ist so gewählt, dass ein Verpackungsröhrchen eines Tablettenstapels mit geringem Spiel im Magazin 15 aufgenommen ist. Die Leisten 63 und der Magazinrand 41 verhindern ein Verrutschen des Verpackungsröhrchens in Richtung der Federkraft der Spannfeder 19.

Gemäss einer bevorzugten Ausführungsform ist der Abstand zwischen den Schmalseiten des Magazins 15 so, dass ein Tablettenstapel mit Verpackung 20 eingelegt werden kann (s. Fig. 5). Für die Entnahme der Tabletten drückt der Schiebeboden 21 die Tabletten 22 aus der röhrchenförmigen Verpackung 20 heraus, und es verbleibt die geleerte Verpackung im Magazin zurück. Die Verpackung kann dabei aus Papier, Karton oder Kunststoff sein. In Figur 5 befindet sich bereits eine Tablette 22 in der Ausgabeposition. Die leere Verpackung 20 kann sodann dem Magazin entnommen werden, indem diese mit den Fingern durch die im Boden des Magazins befindlichen Öffnungen heraus gestossen werden. Die Stärke der Wandung 65 der Verpackung 20 und die Dimensionen des Magazins und des Schiebebodens sind derart gewählt, dass die Verpackung 20 das Magazin im Querschnitt ausfüllt und der Schiebeboden 21 in die röhrchenförmige Verpackung hineinpasst. Der Massunterschied zwischen dem Schiebeboden und dem Magazin beträgt daher wenigstens die doppelte Stärke der Wandung 65 der Verpackung 20.

Der erfindungsgemässe Spender wird befüllt, indem die stirnseitigen Verpackungsteile entfernt und der Tablettenstapel mit der übrigen, röhrchenförmigen Verpackung 20 zwischen den Leisten 63 und dem Magazinrand 41 in das herausgezogene Magazin 15 des Spenders 11 gelegt wird. Danach wird das Magazin entgegen der Federkraft wieder in die Hülse 13 gestossen, bis die Rastnasen 59a hörbar in den Rillen 61 einrastet. Durch die Feder 19 wird der Schiebeboden in die Verpackung hinein und werden die Tabletten 22 mit dem Schiebeboden aus der Verpackung herausgestossen. Die jeweils oberste Tablette kann entnommen werden, wenn das Schwenkteil 43 betätigt wird. Durch Verschwenken des Schwenkteils 43 wird die Tablette 22 durch den Fortsatz 45 quer zur Stapelrichtung aus dem Magazin gestossen. Sobald die Tablette entnommen und das Schwenkteil 43 wieder in die ursprüngliche Lage zurückgekehrt ist, rückt die nächste Tablette nach.

### Legende:

- 11: Spender
- 13: Hülse
- 15: Magazin
- 19: Zickzackfeder
- 20: Tablettenpackung
- 21: Schiebeboden
- 22: Tabletten
- 23: Kopföffnung
- 25: Bodenöffnung
- 27: Bodenteil
- 28: Steg
- 29: Rastnase
- 31: Hinterschneidung
- 33: Einfüllöffnung
- 35: Bodenseitige Magazinöffnung
- 37: Magazinkopf
- 39: Anschlagfläche
- 41: Rand des Magazins
- 43: Schwenkteil
- 45: Fortsatz
- 47: Schlitz
- 51: Feder
- 52: Achszapfen des Schwenkteils 43
- 53: Rundlöcher im Magazinkopf für die Aufnahme der Achszapfen
- 55: Hohlraum des Schiebebodens
- 56: Steg im Schiebeboden 21

- 57: Kopfabschluss des Schiebebodens
- 59: Rastnasen an den Schmalseiten des Magazin
- 61: Kopfseitige Rillen an den schmalen Innenseiten der Hülse
- 63: Leisten mit Anschlagflächen
- 65: Röhrchenförmige Verpackung der Tablettenstapels

## Patentansprüche

1. Wieder befüllbarer Einhandspender für Tabletten, mit
- einer Hülse (13), welche kopfseitig eine Öffnung (23) und der Öffnung gegenüberliegend ein Bodenteil (27) besitzt;
- einem der Aufnahme von Tabletten (22), Pastillen oder dergleichen dienenden Magazin (15), welches aus der Hülse (13) herausziehbar ist und bodenseitig eine Öffnung besitzt,
- einem Schiebeboden (21), welcher im Magazin (15) verschiebbar aufgenommen ist, sowie
- einem im Magazin (15) aufgenommenen Federmittel (19), welches einerseits am Schiebeboden (21) angreift und andererseits durch die bodenseitige Öffnung des Magazins (15) hindurch sich am Bodenteil (27) der Hülse (13) abstützt
**dadurch gekennzeichnet,**
**dass** der Schiebeboden (21) mit solchem Spiel im Magazin (15) aufgenommen ist, dass zwischen dem Schiebeboden (21) und dem Magazin (15) Platz für eine röhrchenförmige Tablettenverpackung ist, und so ausgebildet ist, dass er vom Federmittel (19) in die erwähnte röhrchenförmige Tablettenverpackung hinein stossbar ist.

2. Spender nach Anspruch 1, **dadurch gekennzeichnet, dass** die Hülse (13) und das Bodenteil (27) zweistückig ausgeführt sind.

3. Spender nach Anspruch 1 oder 2, **dadurch gekennzeichnet, dass** bodenseitig an der Hülse (13) und am Bodenteil (27) eine Klemm- oder Einrasteinrichtung (29,31) vorgesehen ist, welche beispielsweise durch Rastnasen (29) und Hinterschneidungen (31) gebildet ist, welche Rastnasen und Hinterschneidungen am Bodenteil (27) und an der Hülse (13) vorgesehen sind.

4. Spender nach einem der Ansprüche 1 bis 3, **dadurch gekennzeichnet, dass** die Länge und die Federcharakteristik der Federmittel (19) so gewählt sind, dass der Schiebeboden (21) im entspannten Zustand der Federmittel (19) im Bereich des Magazinkopfes (37) zu liegen kommt.

5. Spender nach einem der Ansprüche 1 bis 4, **dadurch gekennzeichnet, dass** das Federmittel eine Zickzackfeder (19) oder eine Schraubenfeder (19) ist, die oval gewickelt ist.

6. Spender nach einem der Ansprüche 1 bis 5, **dadurch gekennzeichnet, dass** eine Breitseite des Magazins (15) als Einfüllöffnung (33) für die Tabletten oder Pastillen dient.

7. Spender nach einem der Ansprüche 1 bis 6, **dadurch gekennzeichnet, dass** die Querschnittabmessungen des Schiebebodens (21) im Magazin (15) ungefähr der Innenabmessungen des Magazins (15) minus wenigstens der doppelten Stärke der Verpackungswandung (65) für die Tabletten (22) oder Pastillen entspricht.

8. Spender nach einem der Ansprüche 1 bis 7, **dadurch gekennzeichnet, dass** die einer Einfüllöffnung (33) gegenüberliegende Seite des Magazins (15) eine oder mehrere Öffnungen aufweist.

9. Spender nach einem der Ansprüche 1 bis 8, **dadurch gekennzeichnet, dass** der Schiebeboden (21) als Quader mit einer bodenseitigen Öffnung und vorzugsweise einen konusförmigen Kopfabschluss besitzt.

10. Spender nach einem der Ansprüche 1 bis 9, **dadurch gekennzeichnet, dass** die Hülse (13) und das Magazin. (15) im Querschnitt rechteckig sind.

11. Verfahren für die vereinzelte Ausgabe von gestapelten Tabletten (22) oder Pastillen aus einem Spender, bei welchem Verfahren
- die Tabletten (22), die in einem Magazin (15) des Spenders als Stapel aufgenommen sind, mittels eines in Magazinlängsrichtung wirkenden Federmittels (19) in Richtung einer Ausgabeposition vorgespannt werden, und
- bei Betätigung eines Ausgabeorgans (43) jeweils eine einzelne Tablette (22) quer zur Magazinlängsrichtung ausgegeben wird,
**dadurch gekennzeichnet,**
**dass** die Tabletten (22) in einem Verpackungsröhrchen (65), welches an beiden gegenüberliegenden Stirnseiten des Stapels offen ist, in das Magazin (15) eingelegt werden und
**dass** das Federmittel (19) am zur Ausgabeposition gegenüberliegenden Ende des Stapels angreift und die Tabletten (22) durch das Verpackungsröhrchen (65) hindurch und aus dem Verpackungsröhrchen (65) hinaus in Richtung der Ausgabeposition drückt.

12. Verfahren nach Anspruch 11, **dadurch gekennzeichnet, dass** die Tabletten (22) vor der Platzierung im Magazin (15) im Verpackungsröhrchen (65) mit geringem Spiel angeordnet werden.

13. Verfahren nach Anspruche 11 oder 12, **dadurch gekennzeichnet, dass** die stirnseitig geschlossene Verpackung (65) der Tabletten (22) oder Pastillen vor dem Einlegen in das Magazin (15) stirnseitig geöffnet wird, so dass ein offenes Verpackungsröhrchen (65) gemäβ Anspruch 11 vorliegt.

14. Tablettenpackung (20) mit einem Stapel von Tabletten (22) in einem Verpackungsröhrchen (65) mit Öffnungen an seinen beiden Enden, und mit jeweils einem entfernbaren Verschluss der Öffnungen an den Röhrchenenden, **dadurch gekennzeichnet, dass** das Verpackungsröhrchen so ausgebildet ist, dass die Tabletten (22) durch das beidenends offene Röhrchen hindurchstossbar sind.

15. Tablettenpackung nach Anspruch 14, **dadurch gekennzeichnet, dass** eine Hülle um das Röhrchen (65) vorhanden ist, dass an den Röhrchenenden vorzugsweise eine Perforation vorhanden ist, entlang welcher die Öffnungen aufgerissen werden können oder die Öffnungen mit einem Deckel verschlossen sind.

16. Spendersystem, insbesondere Einhandspender, mit
- einer Hülse (13), welche kopfseitig eine Öffnung (23) und der Öffnung gegenüberliegend einen Boden (27) besitzt;
- einem Magazin (15) für Tabletten (22), welches Magazin aus der Hülse (13) herausziehbar ist,
- einem Schiebeboden (21), welcher im Magazin (15) verschiebbar aufgenommen ist, sowie
- einem im Magazin (15) aufgenommenen Federmittel (19), welches am Schiebeboden (21) angreift,
**dadurch gekennzeichnet, dass**
im Magazin (15) eine Tablettenpackung (20) mit röhrchenförmiger Verpackung (65) aufgenommen ist, welche an beiden gegenüberliegenden Stirnseiten offen ist, und der Schiebeboden (21) Aussenmasse aufweist, die höchstens den Innenmassen der röhrchenförmigen Verpackung (65) entsprechen.

## Claims

1. A refillable, one-hand dispenser for tablets with
- a sleeve (13) which on the head side comprises an opening (23), and has a base part (27) lying opposite the opening;
- a magazine (15) which serves for receiving the tablets, lozenges or likewise and which may be pulled out of the sleeve (13) and has an opening on the base side,
- a sliding base (21) which is displaceably received in the magazine (15), as well as
- a spring means (19) which is received in the magazine (15) and which on the one hand engages on the sliding base (21) and on the other hand is supported through the base-side opening of the magazine (15), on the base part (27) of the sleeve (13),
**characterised in that**
the sliding base (21) is received in the magazine (15) with such a play, that space for a tubelet-like tablet packaging is present between the sliding base (21) and the magazine (15), and the sliding base is designed such that it may be pushed by the spring means (19) into the mentioned tubelet-like tablet packaging.

2. A dispenser according to claim 1, **characterised in that** the sleeve (13) and the base part (27) are designed in a two-piece manner.

3. A dispenser according to claim 1 or 2, **characterised in that** a clamping or lock-in device (29, 31) is provided on the base side, on the sleeve (13) and on the base part (27), said device being formed for example by way of locking lugs (29) and undercuts (31), said locking lugs and undercuts being provided on the base part (27) and on the sleeve (13).

4. A dispenser according to one of the claims 1 to 3, **characterised in that** the length and the spring characteristics of the spring means (19) are selected such that the sliding base (21) in the relaxed condition of the spring means (19) comes to lie in the region of the magazine head (37).

5. A dispenser according to one of the claims 1 to 4, **characterised in that** the spring means is a zigzag spring (19) or a helical spring (19) which is wound in an oval manner.

6. A dispenser according to one of the claims 1 to 5, **characterised in that** a wide side of the magazine (15) serves as a filling opening (33) for the tablets or lozenges.

7. A dispenser according to one of the claims 1 to 6, **characterised in that** the cross-sectional dimensions of the sliding base (21) in the magazine (15) corresponds roughly to the inner dimensions of the magazine (15) minus at least double the thickness of the packaging wall (65) for the tablets (22) or lozenges.

8. A dispenser according to one of the claims 1 to 7, **characterised in that** the side of the magazine (15), said side lying opposite a filling opening (33), comprises one or more openings.

9. A dispenser according to one of the claims 1 to 8, **characterised in that** the sliding base (21) is designed as a cuboid with a base-side opening and preferably has a cone-like head termination.

10. A dispenser according to one of the claims 1 to 9, **characterised in that** the sleeve (13) and the magazine (15) are rectangular in cross section.

11. A method for the singularised output of stacked tablets (22) or lozenges from a dispenser, with which method
- the tablets (22), which are received in a magazine (15) of the dispenser as a stack, are biased in the direction of an output position by way of a spring means (19) acting in the longitudinal direction of the magazine, and
- on actuating an output element (42), in each case an individual tablet (22) is outputted
transversely to the longitudinal direction of the magazine,
**characterised in that**
the tablets (22) in a packaging tubelet (65), which is open at both oppositely lying end-sides of the stack, are applied into the magazine (15) and
that the spring means (19) engages on the end of the stack, said end lying opposite the output position, and pushes the tablets (22) through the packaging tubelet (65) and out of the packaging tubelet (65) in the direction of the output position.

12. A method according to claim 11, **characterised in that** the tablets (22) are arranged with a small play in the packaging tubelet (65), before the placing in the magazine (15).

13. A method according to claim 11 or 12, **characterised in that** the packaging (65) of the tablets (22) or lozenges, and which is closed at the end-side, is opened at the end side before insertion into the magazine (15), so that an open packaging tubelet (65) according to claim 11 is present.

14. A tablet packaging (20) with a stack of tablets (22) in a packaging tubelet (65) with openings at its both ends, and with in each case a removable closure of the openings at the tubelet ends, **characterised in that** the packaging tubelet is designed such that the tablets (22) may be pushed through the tubelet open at both ends.

15. A tablet packaging according to claims 14, **characterised in that** a sleeve around the tubelet (65) is present, that preferably a perforation is present at the tubelet ends, along which perforation the openings may be torn open or the openings may be closed with a cover.

16. A dispenser system, in particular a one-hand dispenser with
- sleeve (13), which on the head side comprise an opening (23), and has a base (27) lying opposite the opening;
- a magazine (15) for tablets (22), said magazine being able to be pulled out of the sleeve (13),
- a sliding base (21) which is displaceably received in the magazine, as well as
- a spring means (19) which is received in the magazine (15) and which engages on the
sliding base (21),
**characterised in that**
a tablet packaging (20) with a tubular packaging (65) is received in the magazine (15), said packaging being open at both opposite ends, and the sliding base (21) has outer dimensions which at the most correspond to the inner dimensions of the tubelet-like packaging (65).

## Revendications

1. Distributeur de comprimés à manipuler d'une main qui peut être repli à nouveau avec
- un étui (13) qui possède côté tête une ouverture (23) et une partie fond (27) opposée à l'ouverture ;
- un réservoir (15) qui sert à recevoir les comprimés (22), pastilles ou équivalant qui peut être retiré de l'étui (13) et qui possède une ouverture côté fond,
- un fond coulissant (1) qui est logé coulissant dans le réservoir (15) ainsi
- qu'avec un moyen à ressort (19) logé dans le réservoir (15) qui, d'une part, attaque sur le fond coulissant (1) et qui, d'autre part, s'appuie sur la partie fond (27) de l'étui (13) en traversant l'ouverture côté fond du réservoir (15),
**caractérisé en ce**
**que** le fond coulissant (21) est logé dans le réservoir (15) avec un jeu tel qu'il y a de la place entre le fond coulissant (21) et le réservoir (15) pour un emballage de comprimés en forme de petit tube et qu'il est configuré tel qu'il peut être poussé par le moyen à ressort (19) à l'intérieur de l'emballage de comprimés en forme de petit tube mentionné.

2. Distributeur selon la revendication 1, **caractérisé en ce que** l'étui (13) et la partie fond (27) sont réalisés en deux parties.

3. Distributeur selon la revendication 1 ou 2, **caractérisé en ce qu'**il est prévu un dispositif de serrage ou d'enclenchement (29, 31) sur le côté du fond sur l'étui (13) et sur la partie fond (27), dispositif qui est formé, par exemple, par des tenons d'enclenchement (29) et des contre-dépouilles (31), lesquels tenons d'enclenchement et contre-dépouilles sont prévus sur la partie fond (27) et sur l'étui (13).

4. Distributeur selon l'une des revendications 1 à 3, **caractérisé en ce que** la longueur et la caractéristique de ressort des moyens à ressort (19) sont choisies telles que le fond coulissant (21) vient se poser dans la zone de la tête du réservoir (37), lorsque les moyens à ressort (19) sont à l'état détendu.

5. Distributeur selon l'une des revendications 1 à 4, **caractérisé en ce que** le moyen à ressort est un ressort zigzag (19) ou un ressort à boudin (19) qui est enroulé ovale.

6. Distributeur selon l'une des revendications 1 à 5, **caractérisé en ce qu'**un côté large du réservoir (15) sert d'ouverture de remplissage (33) pour les comprimés ou les pastilles.

7. Distributeur selon l'une des revendications 1 à 6, **caractérisé en ce que** les dimensions de section du fond coulissant (21) dans le réservoir (15) correspondent approximativement aux dimensions intérieures du réservoir (15) moins au moins le double de l'épaisseur de la paroi de l'emballage (65) pour les comprimés (22) ou les pastilles.

8. Distributeur selon l'une des revendications 1 à 7, **caractérisé en ce que** le côté du réservoir (15) qui est en face d'une ouverture de remplissage (33) présente une ou plusieurs ouvertures.

9. Distributeur selon l'une des revendications 1 à 8, **caractérisé en ce que** le fond coulissant (21) en tant que parallélépipède avec une ouverture côté fond possède de préférence une terminaison de tête en forme de cône.

10. Distributeur selon l'une des revendications 1 à 9, **caractérisé en ce que** l'étui (13) et le réservoir (15) sont de section rectangulaire.

11. Procédé pour la distribution un à un de comprimés ou de pastilles empilées (22) à partir d'un distributeur, procédé dans lequel
- les comprimés (22) qui sont logés en tant que pile dans un réservoir (15) du distributeur sont précontraintes en direction d'une position de sortie au moyen d'un moyen à ressort (19) qui agit dans le sens longitudinal du réservoir et
- lors de l'actionnement d'un organe de sortie (43) respectivement un comprimé individuel (22) est sortie transversalement par rapport au sens longitudinal du réservoir
**caractérisé en ce**
**que** les comprimés (22) dans un petit tube d'emballage (65) qui est ouvert aux deux côtés frontaux opposés de la pile sont insérés dans le réservoir (15) et que le moyen à ressort (19) attaque à l'extrémité de la pile qui est opposée à la position de sortie et que les comprimés (22) sont poussés à travers le petit tube d'emballage (65) et hors du petit tube d'emballage (65) en direction de la position de sortie.

12. Procédé selon la revendication 11, **caractérisé en ce que** les comprimés (22) sont placés avant d'être placés dans le réservoir (15) dans le petit tube d'emballage (65) avec un léger jeu.

13. Procédé selon la revendication 11 ou 12, **caractérisé en ce que** l'emballage (65) des comprimés (22) ou pastilles, fermé côté frontal, s'ouvre côté frontal avant d'être inséré dans le réservoir (15) si bien qu'un petit tube d'emballage ouvert (65) selon la revendication 11 est présent.

14. Emballage de comprimés (20) avec une pile de comprimés (22) dans un petit tube d'emballage (65) avec des ouvertures à ses deux extrémités et avec respectivement une fermeture des ouvertures qui peut être enlevée aux extrémités du petit tube, **caractérisé en ce que** le petit tube d'emballage est configuré tel que les comprimés (22) peuvent être poussés à travers le petit tube ouvert aux deux extrémités.

15. Emballage de comprimés selon la revendication 14, **caractérisé en ce qu'**il existe un étui autour du petit tube (65), qu'il existe de préférence une perforation aux extrémités du petit tube le long de laquelle les ouvertures peuvent être déchirées ou les ouvertures peuvent être fermées avec un couvercle.

16. Système de distributeur, en particulier distributeur à manipuler d'une main, avec
- un étui (13) qui possède côté tête une ouverture (23) et un fond (27) opposé à l'ouverture ;
- un réservoir (15) pour les comprimés (22), lequel réservoir peut être retiré de l'étui (13),
- un fond coulissant (1) qui est logé coulissant dans le réservoir (15) ainsi
- qu'avec un moyen à ressort (19) logé dans le réservoir (15) qui attaque sur
le fond coulissant (21)
**caractérisé en ce**
**qu'**un emballage de comprimés (20) avec un emballage en forme de petit tube (65) est logé dans le réservoir (15), emballage qui est ouvert aux deux côtés frontaux opposés et que le fond coulissant (21) présente des dimensions extérieures qui correspondent au plus aux dimensions intérieures de l'emballage en forme de petit tube (65).
